# EUROPÄISCHE PATENTSCHRIFT

(11) **EP 0 827 825 B1**
(45) Veröffentlichungstag und Bekanntmachung des Hinweises auf die Patenterteilung: **16.11.2005**
(21) Anmeldenummer: 97115064.4
(22) Anmeldetag: 30.08.1997
(51) Int. Cl.: B30B 9/22

(54) **Presse, insbesondere Wein-, Obst- oder dergleichen Saftpresse**
Press, especially wine, fruit or similar juice press
Presse notamment pressoir à vin, presse à fruit ou presse à jus similaire

(30) Priorität: 05.09.1996 DE 19636030
(43) Veröffentlichungstag der Anmeldung: 11.03.1998
(73) Patentinhaber: Bosch, Bernhard, 79312 Emmendingen (DE)
(72) Erfinder: Bosch, Bernhard, 79312 Emmendingen (DE)
(74) Vertreter: Patent- und Rechtsanwaltssozietät Maucher, Börjes & Kollegen

(56) Entgegenhaltungen:
- EP-A- 0 326 480
- EP-A- 0 392 340
- DE-A- 19 501 116
- FR-A- 1 107 651
- FR-A- 2 159 200
- FR-A- 2 695 862
- GB-A- 1 194 676

## Beschreibung

Die Erfindung betrifft eine Presse zum Auspressen einer Flüssigkeit aus einem Preßgut, insbesondere eine Wein-, Obst- oder dergleichen Saftpresse, mit einem Preßbehälter, der in seiner Behälterwand und/oder in einem Behälterboden Schlitze, Löcher oder dergleichen Durchflußöffnungen aufweist, mit wenigstens einem, innerhalb des Preßbehälters befindlichen Aufweitkörper, der zum Auspressen des zwischen der Behälterwand und dem Aufweitkörper befindlichen Preßguts aufweitbar ist und mit zumindest einem Schieberelement, das innenseitig bei der Behälterwand in Längsrichtung des Preßbehälters bewegbar ist, wobei der Aufweitkörper im Preßbehälter etwa mittig angeordnet und zumindest größtenteils über seine Längserstreckung gleichmäßig in etwa radialer Richtung des Preßbehälters aufweitbar ist, und wobei das zumindest eine, innenseitig bei der Behälterwand vorgesehene Schieberelement ringförmig ausgebildet und relativ zum Preßbehälter verschieblich ist.

Aus der EP-A-0 326 480 ist bereits eine Presse der eingangs erwähnten Art bekannt, die zum Trennen einer aus Feststoffen in Suspension in einer Flüssigkeit bestehenden Substanz in ihre zwei Phasen dient. Die vorbekannte Presse umfasst unter anderem ein äußeres Aggregat und ein inneres Aggregat mit Rotationssymmetrie, die zueinander beweglich sind und eine Kammer und eine Umschließung abgrenzen, die durch einen für Flüssigkeit durchlässigen und Feststoffe undurchlässigen Körper getrennt sind. Weiter umfasst die vorbekannte Presse eine dichte, elastische und dehnbare Membran, die so eingerichtet ist, daß das Reduzieren des Volumens der Umschließung erlaubt wird, um die Flüssigkeit der zu behandelnden Substanz, die in die Kammer gegeben wurde, auszutreiben, und um die Feststoffe gegen den Körper zu pressen, und einen Schaber, um zum Ablösen der gegen den Körper gepressten Feststoffe beizutragen, um sie getrennt zu sammeln. Die vorbekannte Presse ist dadurch gekennzeichnet, daß sie eine zentrale Führung zum Lenken der relativen Bewegungen des äußeren Aggregats und des inneren Aggregats, und einen Bunker zum Versorgen mit zu behandelnder Substanz umfasst, welcher Bunker über dem äußeren Aggregat installiert ist, auf dem er befestigt ist, und der in seinem unteren Teil von einem Spund verschlossen ist, der auf der Führung zentriert ist.

Der erwähnte Schaber der vorbekannten Presse dient dazu, Feststoffe lediglich abzulösen, wenn das innere Aggregat gegen das äußere Aggregat relativ bewegt wird. Der Schaber besteht aus einer Kante des inneren Aggregats, die eine Schräge in Freistellung zum Beispiel mit einem Winkel von ca. 15° aufweist. Der Ablösevorgang findet statt, wenn das innere Aggregat von der Stellung, in der es in Figur 1 gemäß EP-A-0 326 480 dargestellt ist, auf die übergeht, die dort in Figur 3 gezeichnet ist, wobei der Schaber in der Nähe der inneren Oberfläche des Filters läuft und dort die kommpaktierten Feststoffe abhebt, die dort eventuell haften. Diese Feststoffe werden in einem geeigneten, nicht dargestellten Behälter gesammelt, der an der Gerätebasis angeordnet ist, und von wo die Stoffe zum Beispiel durch ein Förderband abtransportiert werden.

Aus der DE-PS 195 01 116.3 ist auch eine Saftpresse bekannt, die eine im Querschnitt runde Preßtrommel aufweist, welche Preßtrommel an ihren Längswänden Schlitze, Löcher oder dergleichen Durchflußöffnungen hat. Im Inneren der Preßtrommel ist eine in Trommel-Längsrichtung verschiebbare Vorschubplatte vorgesehen, die in ihrem das Preßgut beaufschlagenden Bereich ebenfalls Durchflußöffnungen aufweist. Die Preßtrommel hat eine Trester- oder Auswurföffnung, die in Vorschubrichtung vor der Vorschubplatte angeordnet ist. Zwischen der Vorschubplatte und der Auswurföffnung ist im Behälterinneren ein aufweitbarer Preßschlauch als Aufweitkörper vorgesehen.

Das der vorbekannten Saftpresse zugeführte Preßgut wird in einem zyklisch-kontinuierlichen Verfahren zwischen der Preßtrommel und dem dazu aufgeweiteten Preßschlauch ausgepreßt, um das Preßgut anschließend mittels der Vorschubplatte in Richtung der Auswurföffnung vorzuschieben. Dabei wird die Vorschubbewegung der Vorschubplatte durch ringförmige Preßgutschieber unterstützt, die im Trommelinneren bei den Längswänden verschiebbar angeordnet sind.

Mittels der vorbekannten Saftpresse gemäß der DE-PS 195 01 116.3 läßt sich ein besonders trubarmer Saft erzeugen. Aufgrund ihrer zyklisch-kontinuierlichen Arbeitsweise zeichnet sich die vorbekannte Saftpresse durch eine hohe Leistungsfähigkeit aus. Eine derart leistungsfähige Saftpresse wird jedoch nur von wenigen großen Obst- und Weinbaubetrieben benötigt. In kleineren Betrieben fallen dagegen geringere und von Ernte zu Ernte unterschiedliche Preßgut-Mengen an, für die sich eine derart große Saftpresse weniger gut eignet.

Es besteht daher insbesondere die Aufgabe, eine möglichst kompakte Presse der eingangs erwähnten Art zu schaffen, mit der auch kleinere und unterschiedlichere Preßgut-Mengen verarbeitet werden können.

Die erfindungsgemäße Lösung dieser Aufgabe besteht bei der Presse der eingangs erwähnten Art in den Merkmalen des gettenden Anspruchs 1. das zwischen dem Aufweitkörper einerseits und der Innenseite der Behälterwand andererseits zur Verfügung stehende Preßvolumen auf ein Maß begrenzt, welches der vorgesehenen Preßgut-Menge entspricht. Da der Aufweitkörper etwa mittig angeordnet ist und in radialer Richtung des Preßbehälters gleichmäßig vor- und aufgeweitet werden kann, kann auch der lichte Abstand zwischen dem Aufweitkörper und der Behälterwand über die wirksame Längserstreckung des Preßbehälters auf ein etwa einheitliches Maß festgesetzt werden, so daß eine weitgehend gleichmäßige Preßgut-Schichtdicke erreicht und auf das im Preßbehälter gleichmäßig verteilte Preßgut während des Preßvorganges auch ein gleichmäßiger Druck ausgeübt wird.

Durch die gleichmäßige Druckbeaufschlagung des Preßguts kann der zum Auspressen erforderliche Zeitaufwand verkürzt und der Preßdruck verringert werden, was einen reduzierten Phenolgehalt im Preßmost und eine verbesserte Mostqualität beim Saftpressen zur Folge hat. Da das Entsaften bei der erfindungsgemäßen Presse rotationslos erfolgt und da auf ein sogenanntes Krümeln oder Rumpeln des Preßguts verzichtet werden kann, wird die hohe Saftqualität noch zusätzlich begünstigt.

Dabei ist ein Auflockern des Preßguts mittels der Schieberelemente möglich, die durch eine Schiebebewegung in Längsrichtung des Preßbehälters das Preßgut praktisch wellenförmig verdichten und wiederauflockern, ohne daßdies einen wesentlich erhöhten Trubgehalt zur Folge hätte.

Da mittels der erfindungsgemäßen Saftpresse auch hohe Mostqualitäten erzeugt und größere Preßgut-Mengen mit einem geringen Zeitaufwand verarbeitet werden können, ist bei Bedarf eine entsprechend hohe Entsaftungsleistung möglich. Ebenso gut können aber auch kleinere Preßgut-Mengen mit geringem Aufwand entsaftet werden, indem der Aufweitkörper vorgeweitet und das zur Verfügung stehende Preßvolumen an die vorgesehene Preßgut-Menge angepaßt wird. Trotz ihrer vielseitigen Einsetzbarkeit zeichnet sich die erfindungsgemäße Presse durch eine kompakte Bauweise und einen vergleichsweise geringen Herstellungsaufwand aus.

Dabei kann diese Presse nicht nur als Saftpresse zum Entsaften von Obst, Beeren, Weintrauben oder dergleichen verwendet, sondern beispielsweise auch in der Trockenkräuterpressung, in der Abwassertechnik und überall dort vorteilhaft eingesetzt werden, wo eine vielseitige Presse zum Entsaften auch unterschiedlicher Preßgut-Mengen benötigt wird.

Dabei kann die erfindungsgemäße Presse als Horizontalpresse ausgestaltet sein. Um jedoch ein gleichmäßiges Befüllen sowie ein einfaches Entleeren der Presse ohne größeren apparativen Aufwand zu begünstigen, wird eine Ausführungsform bevorzugt, bei der der Preßbehälter mit seiner Längsachse etwa vertikal verlaufend angeordnet ist. Auch mit der erfindungsgemäßen Presse ist eine effiziente zyklisch-kontinuierliche Arbeitsweise möglich.

Zweckmäßig ist es, wenn der Preßbehälter einen etwa runden Querschnitt hat. Insbesondere bei einem im Querschnitt runden Preßbehälter läßt sich praktisch in jeder Querschnittsebene ein gleichmäßiger lichter Abstand zu dem möglichst formangepaßten Aufweitkörper sicherstellen.

Der Aufweitkörper kann beispielsweise eine teleskopartig aufweitbare mechanische Konstruktion sein. Bevorzugt wird jedoch eine besonders einfache und mit geringem Aufwand zu wartende Ausführungsform, bei welcher der Aufweitkörper als ein mittels eines Aufweitmediums aufweitbarer Preßschlauch ausgebildet ist, welcher elastisch dehnbar ist. Ein solcher Preßschlauch kann durch das Einpressen von Luft, Wasser oder dergleichen Aufweitmedium entsprechend vorgeweitet werden, wobei in einem einfachen Falle ein manuell betätigbares Ein- und/oder Auslaßventil als Steuereinrichtung dient.

Um die mittige Anordnung des Aufweitkörpers und den gleichmäßigen lichten Abstand zwischen dem Aufweitkörper einerseits und der Behälterinnenwand andererseits sicherzustellen, ist es zweckmäßig, wenn innerhalb des Preßbehälters ein zentraler, sich längs erstreckender Stützkörper vorgesehen ist, um den herum der Aufweitkörper angeordnet ist.

Die Leistung der erfindungsgemäßen Presse läßt sich ohne größeren Aufwand wesentlich erhöhen, wenn beispielsweise bei der Maischepressung oberhalb des Preßbehälters ein Einfülltrichter vorzugsweise mit einem Trichtereinsatz angeordnet ist, der zumindest bereichsweise in seiner Außenwand zu einem Auffangbehältnis führende Schlitze, Löcher oder dergleichen Durchflußöffnungen zur Vorentsaftung aufweist. Dabei zeichnet sich der während der Vorentsaftung erzeugte Most durch eine besonders hohe Saftqualität aus.

Eine gleichmäßige Druckbeaufschlagung des im Preßbehälters befindlichen Preßguts um vorzugsweise den gesamten Umfang wird begünstigt und die zyklisch-kontinuierliche Arbeitsweise der erfindungsgemäßen Presse wird beschleunigt, wenn der Preßbehälter an seinem oberen Ende einen in Längsrichtung des Preßbehälters verstellbaren Deckel aufweist. Somit kann im Preßbehälter eine bestimmte Preßgut-Menge entsaftet werden, während im Trichtereinsatz des Einfülltrichters vor dem Deckel bereits eine weitere Teilmenge vorentsaftet wird.

Dabei kann es vorteilhaft sein, wenn der in Längsrichtung des Preßbehälters verstellbare Deckel mit einem zentralen Hubantrieb zum Anheben und Absenken verbunden ist.

Die Bauhöhe der erfindungsgemäßen Presse läßt sich vergleichsweise klein halten, wenn der Hubantrieb für den Deckel zumindest im wesentlichen innerhalb des im Preßbehälter befindlichen und vorzugsweise rohrartigen Stützkörpers angeordnet ist. Dabei sieht eine besonders einfache und vorteilhafte Ausführungsform gemäß der Erfindung vor, daß der Hubantrieb für den Deckel mit seiner Außenseite den Stützkörper bildet. Die im Einfülltrichter bereits vorentsaftete Teilmenge fällt praktisch von selbst in den Preßbehälter, wenn der Deckel vorzugsweise etwa bis zum Einfülltrichter-Rand anhebbar ist und oberseitig vorzugsweise kegelstumpfförmig schräg nach unten und außen sich erweiternd ausgebildet ist. Dabei ist es vorteilhaft, wenn der Deckel innenseitig eine an den aufgeweiteten Preßschlauch oder dergleichen Aufweitkörper angepaßte Kontur hat, um einer übermäßigen Belastung des Preßschlauchs oder dergleichen während des Preßvorganges entgegen zu wirken.

Vorteilhaft ist es, wenn mehrere Verschlußriegel vorgesehen sind, die randseitig am Deckel-Umfang verteilt angeordnet sind und den Deckel in Schließstellung mit der Preßtrommel verbinden. Durch diese Verschlußriegel muß der Hubantrieb nicht auch die während des Preßvorganges auf den Deckel einwirkenden Drücke abfangen. Da somit ein kleinerer Hubantrieb für den Deckel ausreichend ist, wird die kompakte Bauweise der erfindungsgemäßen Presse noch begünstigt.

Vorteilhaft kann es sein, wenn der Hubantrieb mittels dem in Längsrichtung des Preßbehälters verstellbaren Deckel über zumindest einen Kniehebel in Antriebsverbindung steht. Dabei sieht eine bevorzugte Ausführungsform gemäß der Erfindung vor, daß der zumindest eine Kniehebel des Hubantriebes wenigstens zwei Hebelarme hat und daß die Hebelarme in Schließstellung des Deckels in einer gestreckten und vorzugsweise etwa zueinander fluchtenden Hebelarm-Position angeordnet sind. In dieser gestreckten Hebelarm-Position können die Hebelarme des Hubantriebes den größtmöglichen Druckbelastungen standhalten, so daß der Deckel sicher und fest in seiner Schließstellung gehalten ist, ohne daß Verschlußriegel erforderl ich wären. Eine solche Ausführungsform läßt sich daher mit einem vergleichsweise geringen Aufwand herstellen.

Um die hohe Belastbarkeit des Deckels während des Preßvorganges noch zusätzlich zu begünstigen, ist es vorteilhaft, wenn der Hubantrieb mit dem Deckel über zumindest zwei, auf gegenüberliegenden Seiten des Deckels angeordnete Kniehebel in Antriebsverbindung steht, wenn das dem Deckel abgewandte Kniehebel-Ende der Kniehebel drehbar, aber im wesentlichen ortsfest gehalten ist und wenn die zwischen den benachbarten Hebelarmen der Kniehebel vorgesehenen Gelenke mittels eines gemeinsamen Antriebes zum Schließen des Deckels aufeinanderzu und zum Öffnen des Deckels voneinanderweg bewegbar sind. Eine solche Ausführungsform gemäß der Erfindung läßt sich mit geringem Aufwand herstellen, hält während des Preßvorganges auch hohen Belastungen des Deckels stand und kommt dennoch mit nur einem gemeinsamen Hubantrieb aus.

Besonders vorteilhaft ist es, wenn der gemeinsame Antrieb der auf gegenüberliegenden Seiten des Deckels angeordneten Kniehebel als Linearantrieb und insbesondere als doppelt wirkender Pneumatikzylinder mit beidseits angeordneten und in entgegengesetzte Richtungen bewegbaren Kolbenstangen ausgebildet ist. Da dieser Linearantrieb als Pneumatikzylinder ausgebildet ist, treten auch bei einer Leckage des Pneumatikzylinders keine unerwünschten Hydrauliköle oder dergleichen Verunreinigungen in das Preßgut ein.

Steht der Hubantrieb mit dem Deckel über Kniehebel in Antriebsverbindung, so ist es zweckmäßig, wenn der Deckel eine vorzugsweise zentrale Führungsöffnung hat, die an dem sich innerhalb des Preßbehälters längserstreckenden Stützkörper verschieblich geführt ist.

Um den während des Pressens aus dem Preßbehälter ausfließenden Preßmost auffangen und gegebenenfalls einer Weiterverarbeitung zuführen zu können, ist es zweckmäßig, wenn unterhalb des Preßbehälters zumindest ein Saftauffang vorgesehen ist. Dabei sieht eine bevorzugte Ausführungsform gemäß der Erfindung vor, daß der untere Bereich der Preßtrommel von einem vorzugsweise ringförmigen Auffangbehältnis umgeben ist.

Die Preßzyklen lassen sich zusätzlich verkürzen und die erfindungsgemäße Presse läßt sich besonders einfach entleeren, wenn der Preßbehälter an seinem unterseitigen Ende eine verschließbare und inbesondere dem lichten Querschnitt des Preßbehälters entsprechende Entnahmeöffnung aufweist. Dabei kann es vorteilhaft sein, wenn der die Entnahmeöffnung verschließende Verschlußboden vollständig aus dem Bereich der Entnahmeöffnung entfernbar, insbesondere zur Seite verschiebbar ist.

Die Saftablaufwege lassen sich auch im Bodenbereich verkürzen, wenn der Verschlußboden Schlitze, Löcher oder dergleichen Durchflußöffnungen aufweist und wenn unterhalb des Verschlußbodens ein Auffangbehältnis angeordnet ist. Durch solche kurzen Saftablaufwege wird der Zeitraum verkürzt, in welchem der Saft einer unerwünschten Oxydation ausgesetzt ist.

Um eine mittige Anordnung des Aufweitkörpers auch bei schwerem Preßgut zu gewährleisten, kann es vorteilhaft sein, wenn der Verschlußboden einen Zentrierriegel aufweist, der in Schließstellung in den Stützkörper eingreift.

Dabei kann es zweckmäßig sein, wenn das Schieberelement vorzugsweise an drei Umfangsstellen mit Schubstangen oder dergleichen verbunden sind, die nach oben bis zu dem oberhalb des Einfülltrichters befindlichen Hubantrieb verlaufen und dort an einer gemeinsamen, mit dem Hubantrieb verbundenen Hubplatte angreifen.

Um die Schieberelemente über die gesamte wirksame Längserstreckung des Preßbehälters bewegen und um dennoch einen kurzen Hubantrieb für die Schieberelemente verwenden zu können, ist es vorteilhaft, wenn mehrere, vorzugsweise zwei in Längsrichtung des Preßbehälters voneinander beabstandete Schieberelemente vorgesehen sind.

Auch bei Leckagen ist eine unerwünschte Verschmutzung des Preßmosts nicht zu befürchten, wenn der Hubantrieb für den Deckel und/oder das Schieberelement (die Schieberelemente) jeweils wenigstens einen Pneumatikzylinder aufweist. Aus dem gleichen Grund wird auch ein pneumatisch aufweitbarer Preßschlauch bevorzugt.

Vorteilhaft ist es, wenn der Saftpressemehrere Saftwannen zugeordnet sind, wenn bei diesen Saftwannen eine seitlich verschiebbare Mostablaufweiche mit einem dachförmigen Aufsatz angeordnet ist und wenn die Abläufe der Most-Auffangbehältnisse bei der Mostablaufweiche oberhalb des dachförmigen Aufsatzes münden. Durch seitliches Verschieben der Mostabl aufweiche kann der aus den Most-Auffangbehältnissen zuströmende Preßmost wahlweise über eine der beiden Schrägen des dachförmigen Aufsatzes in eine von zwei benachbarten Saftwannen geleitet werden. Auf diese Weise ist eine einfache Saftfraktionierung möglich.

Weitere Merkmale der Erfindung ergeben sich aus der folgenden Beschreibung eines erfindungsgemäßen Ausführungsbeispieles in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: eine Saftpresse in einem Längsschnitt, wobei der Saftpresse zur Saftfraktionierung zwei Saftwannen zugeordnet sind,
- Fig. 2: die Saftpresse aus Fig. 1 in einem Längsschnitt bei geöffnetem Behälterboden,
- Fig. 3: die Saftpresse aus Fig. 1 und 2 in einer Draufsicht,
- Fig. 4: die Saftwannen der Saftpresse aus Fig. 1 bis 3 mit einer vorgeschalteten Mostablaufweiche in einer schematischen Darstellung, und
- Fig. 5: eine mit der Presse aus Fig. 1 bis 3 im wesentlichen vergleichbare Saftpresse in einem Längsschnitt, wobei der Deckel dieser Saftpresse mittels eines Kniehebel aufweisenden Hubantriebes in Längsrichtung des Preßbehälters verstellbar ist.

In den Fig. 1 bis 3 ist eine Presse 1 dargestellt, die zum Auspressen einer Flüssigkeit aus einem Preßgut dient. Die Presse 1 ist hier als Wein-, Obst- oder dergleichen Saftpresse ausgebildet. Sie hat eine im Querschnitt runde Preßtrommel 2 als Preßbehälter, die in ihrer Behälterwand Schlitze, Löcher oder dergleichen Durchflußöffnungen aufweist.

Innerhalb der Preßtrommel ist ein Aufweitkörper vorgesehen, der hier als ein elastisch dehnbarer Preßschlauch 3 ausgestaltet ist. Zum Auspressen des zwischen der Behälterwand der Preßtrommel 2 einerseits und dem Preßschlauch 3 andererseits befindlichen Preßguts ist der Preßschlauch 3 pneumatisch aufweitbar.

Während der Preßschlauch 3 in Fig. 1 bis an die Behälterinnenwand der Preßtrommel 2 maximal aufgeweitet ist, liegt dieser Preßschlauch 3 in Fig. 2 an einem zentralen und vom Preßschlauch umgebenden Stützkörper 4 an. Dieser Stützkörper 4 sichert eine etwa mittige Ausgangsstellung des Preßschlauches 3 während des Befüllens der Preßtrommel 2.

Wie aus Fig. 1 deutlich wird, ist der Preßschlauch 3 in der Preßtrommel 2 etwa mittig angeordnet und zumindest größtenteils über seine Längserstreckung gleichmäßig in etwa radialer Richtung der Preßtrommel 2 aufweitbar. Durch die mittige Anordnung des Preßschlauchs 3 und dessen gleichmäßige Aufweitbarkeit kann auch der lichte Abstand zwischen dem Preßschlauch 3 und der Behälterwand über die wirksame Längserstreckung der Preßtrommel 2 auf ein einheitliches Maß festgesetzt werden, so daß auf das in der Preßtrommel 2 gleichmäßig insbesondere bezüglich der Schichtdicke verteilte Preßgut während des Preßvorganges ein gleichmäßiger Druck ausgeübt wird. Durch die gleichmäßige Druckbeaufschlagung des Preßguts kann der zum Auspressen erforderliche Zeitaufwand verkürzt und der Preßdruck verringert werden, wodurch ein reduzierter Phenolgehalt im Preßmost und eine verbesserte Mostqualität beim Saftpressen erreichbar ist.

Um eine gleichmäßige Verteilung des Preßguts und eine ebenso gleichmäßige Druckbeaufschlagung zu gewährleisten, ist der Preßschlauch 3 zum Anpassen an ein vorwählbares Preßvolumen mittels einer Steuereinrichtung vorweitbar. Die hier nicht weiter dargestellte Steuereinrichtung, die der Pneumatik-Zufuhr des Preßschlauchs 3 zugeordnet ist, hat mehrere Wahlschalter, die einer bestimmten Luftmenge im Preßschlauch und somit auch einem bestimmten Preßvolumen des Preßschlauchs vor dem Einfüllen des Preßguts in die Preßtrommel 2 entsprechen. Die Presse 1 ist somit bei unterschiedlichen Preßgut-Mengen vorteilhaft einsetzbar, wobei sich die Presse 1 aufgrund ihrer zyklisch-kontinuierlichen Arbeitsweise bei Bedarf auch durch eine hohe Entsaftungsleistung auszeichnet.

Wie Fig. 1 zeigt, ist die Presse 1 als Vertikal-Presse ausgebildet. Sie weist am oberen Ende ihrer Preßtrommel einen in Behälter-Längsrichtung verstellbaren Deckel 5 auf, der zum Anheben und Absenken mit einem zentralen und innerhalb der Preßtrommel 2 befindlichen Hubantrieb 6 verbunden ist. Um eine möglichst kompakte Ausgestaltung der Presse 1 zu erreichen und um die Bauhöhe der Presse 1 möglichst klein zu halten, ist der Hubantrieb 6 für den Deckel 5 im wesentlichen innerhalb des in der Preßtrommel 2 befindlichen rohrartigen Stützkörpers 4 angeordnet. Der Stützkörper 4 weist eine oberseitige und sich bis über den Einfülltrichter-Rand erstreckende Verlängerung 7 auf, die den Deckel 5 zentral durchsetzt. Der Deckel 5 ist in Längsrichtung des Stützkörpers 4 an dessen Verlängerung 7 verschieblich geführt. Um den Deckel dicht verschließen zu können, ist am Deckelrand eine umlaufende Schneidkante vorgesehen, die mit einem stirnseitigen ringförmigen Auflageflansch oder dergleichen Auflage an der Trommel zusammenwirkt, sodaß beispielsweise Trauben, Stiele oder Rappen durchschnitten werden können.

In Fig. 1 ist dargestellt, daß die Presse 1 oberhalb der Preßtrommel 2 einen umfangsseitig geschlossenen Einfülltrichter 8 mit einem Trichtereinsatz hat, der in seiner Außenwand zu einem separaten Auffangbehältnis führende Schlitze, Löcher oder dergleichen Durchflußöffnungen zur Vorentsaftung aufweist. Durch eine solche Vorentsaftung des im Trichtereinsatz des Einfülltrichters 8 auf dem Deckel 5 befindlichen Preßguts läßt sich die benötigte Preßzeit noch zusätzlich verkürzen. Dabei ist der Deckel etwa bis zum Einfülltrichter-Rand anhebbar und oberseitig kegelstumpfförmig schräg nach unten und außen sich erweiternd ausgebildet. Somit kann das im Einfülltrichter 8 bereits vorentsaftete Preßgut bereits durch geringfügiges Anheben des Deckels 5 ins Innere der Preßtrommel 2 nachrutschen, wo der Preßvorgang mit Hilfe des Preßschlauches 3 fortgesetzt wird. Der Deckel 5 ist in Schließstellung gegenüber der Preßtrommel 2 abgedichtet, um ein Vermischen des im Einsatztrichter 8 erzeugten Mostes zu verhindern. Dieser vorentsafte Most wird separat gesammelt.

Um während des Preßvorganges eine übermäßige Belastung des Preßschlauches 3 zu vermeiden, hat der Deckel innenseitig eine an den aufgeweiteten Preßschlauch angepaßte Kontur.

Der Einfülltrichter 8 ist an der Preßtrommel 2 lösbar gehalten. Dabei kann der Einfülltrichter 8 an der Preßtrommel 2 mittels zweier doppelt wirkender Druckluftzylinder 10 mit entgegengesetzt bewegbaren Kolbenstangen 11 verriegelt werden, die auf gegenüberliegenden Seiten der Preßtrommel 2 angeordnet sind.

Wie in den Fig. 1 bis 3 deutlich wird, sind sechs Verschlußriegel 12 vorgesehen, die randseitig am Deckelumfang verteilt angeordnet sind und den Deckel 5 in Schließstellung mit der Preßtrommel 2 verbinden.

Die Preßtrommel 2 weist an ihrem unterseitigen Ende eine dem lichten Querschnitt der Preßtrommel 2 entsprechende Entnahmeöffnung 13 auf. Die Entnahmeöffnung 13 ist mittels eines Verschlußbodens 14 verschließbar, der zur Seite verschiebbar und - wie Fig. 2 zeigt - vollständig aus dem Bereich der Entnahmeöffnung 13 entfernbar ist. Der Verschlußboden 14 weist ebenfalls Schlitze, Löcher oder dergleichen Durchflußöffnungen auf, so daß auch im Bodenbereich kurze Saftablaufwege gewährleistet sind, die einer unerwünschten Oxydation des Preßmostes entgegenwirken und eine Verkürzung der Entsaftungszeit begünstigen.

Am Verschlußboden 14 ist ein Zentrierriegel 15 vorgesehen, der in Schließstellung in den Stützkörper 4 eingreift und dessen mittige Anordnung auch während des Befüllens der Preßtrommel 2 sicherstellt. Der Zentrierriegel 15 ist in Schließstellung des Verschlußbodens 14 mittels eines Zentrierriegel-Antriebes in die Riegelöffnung des Stützkörpers 4 einführbar.

In Fig. 1 und 2 ist dargestellt, daß innenseitig bei der Preßtrommelwand zwei voneinander beabstandete Schieberelemente 16 vorgesehen sind, die ringförmig ausgebildet und in Längsrichtung der Preßtrommel 2 verschiebbar sind. Diese Schieberelemente 16 sind beidseits in Schieberichtung zur Behälterwand hin abgeflacht und an drei Umfangsstellen mit Schubstangen 17 verbunden, welche nach oben bis zu dem oberhalb des Einfülltrichters 8 befindlichen Hubantrieb 18 verlaufen. Die Schubstangen 17 greifen dort an einer gemeinsamen Hubplatte 19 an, die mit dem Hubantrieb 18 für die Schieberelemente 16 verbunden sind.

Die entlang der Innenseite der Preßtrommel 2 in Längsrichtung bewegbaren Schieberelemente 16 unterstützen den Auswurfvorgang des ausgepreßten Tresters oder dergleichen Preßguts bei geöffnetem Verschlußboden 14. Gleichzeitig bewirkt eine Schiebebewegung der Schieberelemente 16 bei geschlossenem Verschlußboden 14 eine praktisch wellenförmige Verdichtung und nachfolgende Auflockerung des Preßguts während des Preßvorganges und/oder während der Pausen zwischen einzelnen Preßzyklen, so daß auf ein sogenanntes Krümeln oder Rumpeln des Preßguts sowie auf ein entsprechendes Rotieren der Preßtrommel 2 verzichtet werden kann. Um während des Auflockerns ein Auseinanderfallen des Tresters oder Preßkuchens zu verhindern, kann der Preßschlauch entsprechend aufgeweitet werden.

Wie aus den Fig. 1 und 2 deutlich wird, ist der untere Bereich der Preßtrommel 2 von dem ringförmigen Auffangbehältnis 9 umgeben, das auch dem Einfülltrichter 8 zugeordnet ist. Der im Einfülltrichter 8 vorentsaftete oder in der Presse 1 ausgepreßte und an der Trommel-Außenseite abfließende Preßmost kann im Auffangbehältnis 9 gesammelt und einer Weiterverarbeitung zugeführt werden. Unterhalb des Verschlußbodens 14 ist ein weiteres Auffangbehältnis 20 vorgesehen.

Aus den Fig. 1 bis 4 wird deutlich, daß der Presse 1 zwei benachbarte Saftwannen 21, 22 zur Saftfraktionierung zugeordnet sind. Wie die Fig. 1 und 4 zeigen, ist oberhalb dieser Saftwannen 21, 22 eine seitlich verschiebbare Mostablaufweiche 23 mit einem dachförmigen Aufsatz 24 vorgesehen. Die Abläufe 25, 26 der Auffangbehältnisse 9, 20 münden oberhalb des dachförmigen Aufsatzes 24. Somit kann durch seitliches Verschieben der Mostablaufweiche 23 der dachförmige Aufsatz 24 derart unter den Mündungen der Abläufe 25, 26 positioniert werden, da der aus den Abläufen 25, 26 ausströmende Preßmost über eine der beiden Schrägen des dachförmigen Aufsatzes 24 in einen der benachbarten Saftwannen 21, 22 fließt.

Die verschiedenen Antriebe der Presse 1 und insbesondere die Hubantriebe 6, 18 für den Deckel 5 sowie die Schieberelemente 16 sind jeweils an Pneumatikzylinder ausgelegt, so daß auch bei einer Leckage dieser Antriebe eine Verschmutzung des Preßmosts vermieden wird.

Fig. 1 zeigt die Saftpresse 1 in einer Kelterfunktion. Während des Preßvorganges kann der Preßschlauch 3 das Preßgut bei geschlossenem Verschlußboden 14 in Intervallen und/oder mit unterschiedlichen Preßdrücken beaufschlagen. In der Kelterfunktion ist der Verschlußboden 14 geschlossen, der Deckel 5 mittels der Verschlußriegel 12 verriegelt und die Preßmembran voll unter Druck gesetzt beziehungsweise aufgeblasen, wobei der Preßmost in die Saftwanne 21 fließen kann. Der Deckel 5, der - etwa die Maische - gegebenenfalls auch in zumindest einer Zwischenposition gestoppt werden kann, ist in Fig. 1 strichliniert auch in seiner maximalen Öffnungsposition dargestellt.

Fig. 2 zeigt den auch zur Vorentsaftung dienenden Einfülltrichter 8. In Fig. 2 ist die Preßtrommel 2 mit entlüftetem Preßschlauch 3 dargestellt, wobei der Preßschlauch 3 am Stützkörper 4 anliegt. Bei geöffnetem Verschlußboden 14 gemäß Fig. 2 kann der Trester beim Bewegen der Schieberelemente 16 aus der Preßtrommel 2 herausfallen. Durch die Bewegung der Schieberelemente 16 auf der Behälterinnenseite werden die in der Behälterwand vorgesehenen Durchflußöffnungen freigelegt.

In Fig. 3 ist die Presse 1 in einer Draufsicht im Bereich des Deckels 5 dargestellt. Deutlich zu erkennen sind die Verschlußriegel 12 sowie die Saftwannen 21, 22. Das Auffangbehältnis, das den Vorlauf des Preßmosts aufnimmt, ist in Fig. 3 nicht eingezeichnet.

Fig. 4 zeigt die Saftwannen 21, 22 in einer Vorderansicht. Oberhalb der Saftwannen 21, 22 ist die Mostablaufweiche 23 dargestellt, welche durch ihren Fahrweg nach links oder nach rechts die Selektion des Preßmostes gemäß der Anordnung der Steuerung beziehungsweise gemäß der Vorgabe des Bedienungspersonals vornimmt.

In Fig. 5 ist eine Presse 1 dargestellt, die in ihren wesentlichen Merkmalen mit der Saftpresse aus den Fig. 1 bis 4 übereinstimmt. Die Presse 1 aus Fig. 5 weist jedoch einen Deckel-Hubantrieb 6 auf, der mittels dem in Längsrichtung der Preßtrommel 2 verstellbaren Deckel 5 über zwei Kniehebel 27, 28 in Antriebsverbindung steht. Jeder dieser Kniehebel 27, 28 hat zwei Hebelarme 29, 30, die in Schließstellung des Deckels in einer gestreckten und zueinander etwa fluchtenden Hebelarm-Position angeordnet sind. Diese gestreckte Hebelarm-Position der Hebelarme 29, 30 ist in Fig. 5 in durchgezogenen Linien dargestellt. In der demgegenüber angewinkelten und in Fig. 5 in gestrichelten Linien angedeuteten Hebelarm-Position befindet sich der Deckel 5 in seiner vom oberen Preßtrommel-Ende abgehobenen Offenstellung.

In Schließstellung des Deckels können die sich dabei in ihrer gestreckten Hebelarm-Position befindenden Kniehebel 27, 28 die größtmöglichen Druckbelastungen aufnehmen, die sich während des Preßvorganges ergeben. Dabei wird der Deckel mittels dem die Kniehebel 27, 28 aufweisenden Deckel-Hubantrieb 6 sicher und fest in seiner Schließstellung gehalten, ohne daß dazu weitere Verschlußriegel 12 (vgl. Fig. 1) erforderlich wären.

Die in Fig. 5 dargestellte Presse 1 ist somit auch bezüglich ihres Hubantriebes mit einem vergleichsweise geringen Aufwand herstellbar.

Wie aus Fig. 5 deutlich wird, ist das dem Deckel 5 abgewandte Kniehebelende der Kniehebel 27, 28 drehbar, aber im wesentlichen ortsfest in einem oberhalb der Preßtrommel-Öffnung angeordneten Tragrahmen 36 gelagert, während die zwischen den benachbarten Hebelarmen 29, 30 der Kniehebel 27, 28 vorgesehenen Gelenke 31a, 31b mittels eines gemeinsamen Antriebes zum Schließen des Deckels aufeinanderzu und zum Öffnen des Deckels voneinanderweg bewegbar sind. Dieser Antrieb ist bei der Presse in Fig. 5 als doppelt wirkender Pneumatikzylinder 32 mit beidseits angeordneten und in entgegengesetzte Richtungen bewegbaren Kolbenstangen 33, 34 ausgebildet.

Um den Deckel 5 der in Fig. 5 dargestellten Presse 1 sicher in Längsrichtung der Preßtrommel 2 verschieblich führen zu können, weist der Deckel 5 in Fig. 5 eine Führungsöffnung 35 auf,die einen rohrförmigen, im Trommelinneren in Längsrichtung der Preßtrommel 2 angeordneten zentralen Stützkörper 4 umgreift und daran verschieblich geführt ist.

Um die in den Fig. 1 bis 4 einerseits und in Fig. 5 andererseits dargestellten Pressen 1 leicht reinigen zu können, können diese auch in einem Ständer schwenkbar gehalten sein, so daß die Pressen 1 und ihre Trommeln 2 nach dem Verschwenken in eine waagrechte Lage gut in Mannhöhe erreichbar sind.

Die hier dargestellten Pressen 1 zeichnen sich durch ihre kompakte Bauform bzw. Ausgestaltung sowie durch ihre vielseitige Einsetzbarkeit aus. In den Pressen 1 können auch kleinere und unterschiedliche Preßgut-Mengen verarbeitet werden. Dabei läßt sich ein qualitativ hochwertiger und trubarmer Preßmost erzeugen. Durch die zyklisch kontinuierliche Arbeitsweise der Pressen 1 lassen sich jedoch auch hohe Entsaftungsleistungen erzielen.

## Patentansprüche

1. Presse (1) zum Auspressen einer Flüssigkeit aus einem Preßgut, insbesondere Wein-, Obst- oder dergleichen Saftpresse, mit einem Preßbehälter (2), der in seiner Behälterwand und/oder in einem Behälterboden Schlitze, Löcher oder dergleichen Durchflußöffnungen aufweist, mit wenigstens einem innerhalb des Preßbehälters (2) befindlichen Aufweitkörper (3), der zum Auspressen des zwischen der Behälterwand und dem Aufweitkörper (3) befindlichen Preßguts aufweitbar ist und mit zumindest einem Schieberelement (16), das innenseitig bei der Behälterwand in Längsrichtung des Preßbehälters (2) bewegbar ist, wobei der Aufweitkörper (3) im Preßbehälter (2) etwa mittig angeordnet und zumindest größtenteils über seine Längserstreckung gleichmäßig in etwa radialer Richtung des Preßbehälters (2) aufweitbar ist, und wobei das zumindest eine, innenseitig bei der Behälterwand vorgesehene Schieberelement (16) ringförmig ausgebildet und relativ zum Preßbehälter (2) verschieblich ist, **dadurch gekennzeichnet, dass** der Aufweitkörper (3) vor dem Befüllen des Preßehälters (2) zum Anpassen an ein vorwählbares Preßvolumen mittels einer Steuereinrichtung vorweitbar ist.

2. Presse nach Anspruch 1, **dadurch gekennzeichnet, daß** das zumindest eine Schieberelement (16) zu dem wenigstens einen Aufweitkörper (3) verschieblich und mit einem Hubantrieb zum Bewegen in Längsrichtung entlang der Innenseite des Preßbehälters (2) verbunden ist, und dass das zumindest eine Schieberelement (16) beidseits in Schieberichtung zur Behälterwand hin abgeflacht ist.

3. Presse nach Anspruch 1 oder 2, **dadurch gekennzeichnet,dass** der Preßbehälter (2) mit seiner Längsachse etwa vertikal verlaufend angeordnet ist.

4. Presse nach einem der Ansprüche 1 bis 3, **dadurch gekennzeichnet, dass** der Preßbehälter (2) einen etwa runden Querschnitt hat.

5. Presse nach einem der Ansprüche 1 bis 4, **dadurch gekennzeichnet, dass** der Aufweitkörper (3) als ein mittels eines Aufweitmediums aufweitbarer Preßschlauch (3) ausgebildet ist, welcher elastisch dehnbar ist.

6. Presse nach einem der Ansprüche 1 bis 5, **dadurch gekennzeichnet, dass** innerhalb des Preßbehälters (2) ein zentraler, sich längs erstreckender Stützkörper (4) vorgesehen ist, um den herum der Aufweitkörper (3) angeordnet ist.

7. Presse nach einem der Ansprüche 1 bis 6, **dadurch gekennzeichnet, dass** oberhalb des Preßbehälters (2) ein Einfülltrichter (8) angeordnet ist, der zumindest bereichsweise in seiner Außenwand zu einem Auffangbehältnis führende Schlitze, Löcher oder dergleichen Durchflußöffnungen zur Vorentsaftung aufweist.

8. Presse nach einem der Ansprüche 1 bis 7, **dadurch gekennzeichnet, dass** der Preßbehälter (2) an seinem oberen Ende einen in Längsrichtung des Preßbehälters (2) verstellbaren Deckel (5) aufweist.

9. Presse nach Anspruch 8, **dadurch gekennzeichnet, dass** der in Längsrichtung des Preßbehälters (2) verstellbare Deckel (5) mit einem zentralen Hubantrieb (6) zum Anheben und Absenken verbunden ist.

10. Presse nach Anspruch 8 oder 9, **dadurch gekennzeichnet, dass** der Hubantrieb (6) für den Deckel (5) zumindest im wesentlichen innerhalb des im Preßbehälter (2) befindlichen und vorzugsweise rohrartigen Stützkörpers (4) angeordnet ist.

11. Presse nach einem der Ansprüche 8 bis 10, **dadurch gekennzeichnet, dass** der Hubantrieb (6) für den Deckel (5) mit seiner Außenseite den Stützkörper (4) bildet.

12. Presse nach einem der Ansprüche 1 bis 11, **dadurch gekennzeichnet, dass** der rohrartige Stützkörper (4) eine oberseitige, sich vorzugsweise bis zu oder über den Einfülltrichter-Rand erstreckende Verlängerung (7) aufweist, die den Deckel (5) zentral durchsetzt.

13. Presse nach einem der Ansprüche 1 bis 12, **dadurch gekennzeichnet, dass** der Deckel (5) vorzugsweise etwa bis zum Einfülltrichter-Rand anhebbar ist und oberseitig vorzugsweise kugelstumpfförmig schräg nach unten und außen sich erweiternd ausgebildet ist.

14. Presse nach einem der Ansprüche 1 bis 13, **dadurch gekennzeichnet, dass** der Deckel (5) innenseitig eine an den aufgeweiteten Preßschlauch oder dergleichen Aufweitkörper (3) angepaßte Kontur hat.

15. Presse nach einem der Ansprüche 1 bis 14, **dadurch gekennzeichnet, dass** mehrere Verschlußriegel (12) vorgesehen sind, die randseitig am Deckel-Umfang verteilt angeordnet sind und den Deckel (5) in Schließstellung mit dem Preßbehälter (2) verbinden.

16. Presse nach einem der Ansprüche 7 bis 15, **dadurch gekennzeichnet, dass** der Deckel (5) mittels eines Hubantriebes (6) in Längsrichtung des Preßbehälters (2) verstellbar ist und dass der Hubantrieb (6) mit dem Deckel (5) über zumindest einen Kniehebel (27, 28) in Antriebsverbindung steht.

17. Presse nach einem der Ansprüche 7 bis 16, **dadurch gekennzeichnet, dass** der zumindest eine Kniehebel (27, 28) des Hubantriebes (6) wenigstens zwei Hebelarme (29, 30) hat, welche Hebelarme (29, 30) in Schließstellung des Deckels (5) in einer gestreckten und vorzugsweise zueinander etwa fluchtenden Hebelarm-Position angeordnet sind.

18. Presse nach einem der Ansprüche 1 bis 17, **dadurch gekennzeichnet, dass** der Hubantrieb (6) mit dem Deckel (5) über zumindest zwei, auf gegenüberliegenden Seiten des Deckels angeordnete Kniehebel (27, 28) in Antriebsverbindung steht, dass das dem Deckel (5) abgewandte Kniehebel-Ende der Kniehebel (27, 28) drehbar, aber im wesentlichen ortsfest gehalten ist, und dass die zwischen den benachbarten Hebelarmen (29, 30) der Kniehebel (27, 28) vorgesehenen Gelenke (31a, 31b) mittels eines gemeinsamen Antriebes zum Schließen des Deckels (5) aufeinanderzu und zum Öffnen des Deckels (5) voneinanderweg bewegbar sind.

19. Presse nach einem der Ansprüche 8 bis 18, **dadurch gekennzeichnet, dass** der gemeinsame Antrieb der auf gegenüberliegenden Seiten des Deckels (5) angeordneten Kniehebel (27, 28) als Linearantrieb und insbesondere als doppelt wirkender Pneumatikzylinder (32) mit beidseits angeordneten und in entgegengesetzte Richtungen bewegbaren Kolbenstangen (33, 34) ausgebildet ist.

20. Presse nach einem der Ansprüche 8 bis 19, **dadurch gekennzeichnet, dass** der Deckel (5) eine etwa zentrale Führungsöffnung (35) hat, die an dem sich im Behälterinneren des Preßbehälters (2) längserstreckenden Stützkörper (4) verschieblich geführt ist.

21. Presse nach einem der Ansprüche 1 bis 20 **dadurch gekennzeichnet, dass** der untere Bereich des Preßbehälters (2) von einem vorzugsweise ringförmigen Auffangbehältnis (9) umgeben ist.

22. Presse nach einem der Ansprüche 1 bis 21, **dadurch gekennzeichnet, dass** der Preßbehälter (2) an seinem unterseitigen Ende eine verschließbare und insbesondere dem lichten Querschnitt des Preßbehälters (2) entsprechende Entnahmeöffnung (13) aufweist.

23. Presse nach einem der Ansprüche 1 bis 22, **dadurch gekennzeichnet, dass** der die Entnahmeöffnung (13) verschließende Verschlußboden (14) vollständig aus dem Bereich der Entnahmeöffnung (13) entfernbar, insbesondere zur Seite verschiebbar ist.

24. Presse nach einem der Ansprüche 1 bis 23, **dadurch gekennzeichnet, dass** der Verschlußboden (14) Schlitze, Löcher oder dergleichen Durchflußöffnungen aufweist und dass unterhalb des Verschlußbodens (14) ein Auffangbehältnis (20) angeordnet ist.

25. Presse nach einem der Ansprüche 1 bis 24, **dadurch gekennzeichnet, dass** der Verschlußboden (14) einen Zentrierriegel (15) aufweist, der in Schließstellung in den Stützkörper (4) eingreift.

26. Presse nach einem der Ansprüche 1 bis 25, **dadurch gekennzeichnet, dass** das Schieberelement (16) vorzugsweise an drei Umfangsstellen mit Schubstangen (17) oder dergleichen verbunden ist, die nach oben bis zu dem oberhalb des Einfülltrichters (8) befindlichen Hubantrieb (18) verlaufen und dort an einer gemeinsamen, mit dem Hubantrieb (18) verbundenen Hubplatte (19) angreifen.

27. Presse nach einem der Ansprüche 1 bis 26, **dadurch gekennzeichnet, dass** mehrere, vorzugsweise zwei in Längsrichtung des Preßbehälters (2) voneinander beabstandete Schieberelemente (16) vorgesehen sind.

28. Presse nach einem der Ansprüche 1 bis 27, **dadurch gekennzeichnet, dass** der Hubantrieb (6, 18) für den Deckel (5) und/oder das Schieberelement (die Schieberelemente) (16) jeweils einen Pneumatikzylinder aufweist.

29. Presse nach einem der Ansprüche 1 bis 28, **dadurch gekennzeichnet, dass** der Presse (1) mehrere Saftwannen (21, 22) zugeordnet sind, dass bei diesen Saftwannen (21, 22) eine seitlich verschiebbare Mostablaufweiche (23) mit einem dachförmigen Aufsatz (24) angeordnet ist und dass die Abläufe (25, 26) der Most-Auffangbehältnisse (9, 20) bei der Mostablaufweiche (23) oberhalb des dachförmigen Aufsatzes (24) münden.

30. Presse nach einem der Ansprüche 1 bis 29, **dadurch gekennzeichnet, dass** das Schieberelement (16) vorzugsweise an drei Umfangsstellen mit Schubstangen (17) oder dergleichen verbunden ist, die nach oben bis zu dem oberhalb des Einfülltrichters (8) befindlichen Hubantrieb (18) verlaufen und dort an einer gemeinsamen, mit dem Hubantrieb (18) verbundenen Hubplatte (19) angreifen.

## Claims

1. Press (1) for pressing a liquid from a material for pressing, particularly a wine, fruit or similar juice press, having a pressing container (2) which comprises slots, holes or similar throughflow openings in the wall of the container and/or in the base of the container, having at least one expansion member (3) located within the pressing container (2), which can be expanded in order to squeeze the material for pressing located between the wall of the container and the expansion member (3), and having at least one pusher element (16) which is movable along the inside of the container wall in the longitudinal direction of the pressing container (2), the expansion member (3) being disposed substantially in the centre of the pressing container (2) and being uniformly expandable substantially in the radial direction of the pressing container (2), at least over the majority of its longitudinal extent, and the minimum of one pusher element (16) provided on the inside of the container wall being of annular construction and being movable relative to the pressing container (2), **characterised in that** the expansion member (3) can be pre-expanded by means of a control device, before the pressing container (2) is filled, in order to adapt to a pre-selectable pressing volume.

2. Press according to claim 1, **characterised in that** the minimum of one pusher element (16) is movable towards the minimum of one expansion member (3) and is connected to a lifting drive for moving it in the longitudinal direction along the inside of the pressing container (2), and **in that** the minimum of one pusher element (16) is flattened on both sides towards the container wall in the direction of pushing.

3. Press according to claim 1 or 2, **characterised in that** the pressing container (2) is arranged with its longitudinal axis extending substantially vertically.

4. Press according to one of claims 1 to 3, **characterised in that** the pressing container (2) has a substantially round cross section.

5. Press according to one of claims 1 to 4, **characterised in that** the expansion member (3) is constructed as a pressing tube (3) which is elastically extensible and can be expanded by means of an expansion medium.

6. Press according to one of claims 1 to 5, **characterised in that** inside the pressing container (2) is provided a central support member (4) extending longitudinally, around which the expansion member (3) is disposed.

7. Press according to one of claims 1 to 6, **characterised in that** above the pressing container (2) is arranged a filling hopper (8) which comprises, at least in parts of its outer wall, slots, holes or similar throughflow openings leading to a collecting container for preliminary juice extraction.

8. Press according to one of claims 1 to 7, **characterised in that** the pressing container (2) comprises at its upper end a lid (5) which is movable in the longitudinal direction of the pressing container (2).

9. Press according to claim 8, **characterised in that** the lid (5) which is movable in the longitudinal direction of the pressing container (2) is connected to a central lifting drive (6) for raising and lowering it.

10. Press according to claim 8 or 9, **characterised in that** the lifting drive (6) for the lid (5) is disposed at least substantially within the preferably tubular support member (4) located within the pressing container (2).

11. Press according to one of claims 8 to 10, **characterised in that** the exterior of the lifting drive (6) for the lid (5) forms the support member (4).

12. Press according to one of claims 1 to 11, **characterised in that** the tubular support member (4) has an extension (7) at the top which preferably extends up to or beyond the edge of the filling hopper and passes through the centre of the lid (5).

13. Press according to one of claims 1 to 12, **characterised in that** the lid (5) can preferably be raised substantially up to the edge of the filling hopper and is constructed to be preferably in the shape of a truncated cone at the top, widening out diagonally downwards.

14. Press according to one of claims 1 to 13, **characterised in that** the lid (5) has on the inside a contour which is adapted to fit the expanded pressing tube or similar expansion member (3).

15. Press according to one of claims 1 to 14, **characterised in that** a plurality of locking bolts (12) are provided which are distributed around the circumferential edge of the lid and in the closed position attach the lid (5) to the pressing container (2).

16. Press according to one of claims 7 to 15, **characterised in that** the lid (5) is adjustable by means of a lifting drive (6) in the longitudinal direction of the pressing container (2) and **in that** the lifting drive (6) is drivingly connected to the lid (5) via at least one angled lever (27, 28).

17. Press according to one of claims 7 to 16, **characterised in that** the minimum of one angled lever (27, 28) of the lifting drive (6) has at least two lever arms (29, 30), these lever arms (29, 30) being arranged in a stretched position preferably substantially aligned with one another, in the closed position of the lid (5).

18. Press according to one of claims 1 to 17, **characterised in that** the lifting drive (6) is drivingly connected to the lid (5) by means of at least two angled levers (27, 28) arranged on opposite sides of the lid, **in that** the end of the levers (27, 28) remote from the lid (5) is secured to be rotatable but substantially fixed in position, and **in that** the joints (31 a, 31 b) provided between the adjacent lever arms (29, 30) of the angled levers (27, 28) can be moved towards one another to close the lid (5) and away from one another to open the lid (5), by means of a common drive.

19. Press according to one of claims 8 to 18, **characterised in that** the common drive of the angled levers (27, 28) arranged on opposite sides of the lid (5) is constructed as a linear drive and particularly as a reciprocating pneumatic cylinder (32) with piston rods (33, 34) arranged on both sides and movable in opposite directions.

20. Press according to one of claims 8 to 19, **characterised in that** the lid (5) has a substantially central guide opening (35) which is movably guided on the support member (4) extending longitudinally within the interior of the pressing container (2).

21. Press according to one of claims 1 to 20, **characterised in that** the lower part of the pressing container (2) is surrounded by a preferably annular collecting container (9).

22. Press according to one of claims 1 to 21, **characterised in that** the pressing container (2) comprises, at its lower end, a sealable outlet opening (13) which corresponds in particular to the internal cross section of the pressing container (2).

23. Press according to one of claims 1 to 22, **characterised in that** the closure base (14) which closes off the outlet opening (13) can be removed entirely from the region of the outlet opening (13) and in particular can be moved to the side.

24. Press according to one of claims 1 to 23, **characterised in that** the closure base (14) comprises slots, holes or similar throughflow openings and **in that** a collecting container (20) is disposed underneath the closure base (14).

25. Press according to one of claims 1 to 24, **characterised in that** the closure base (14) has a centring bolt (15) which engages in the support member (4) in the closed position.

26. Press according to one of claims 1 to 25, **characterised in that** the pusher element (16) is preferably connected, at three points on its circumference, to push rods (17) or the like which extend upwards to the lifting drive (18) located outside the filling hopper (8) and engage there on a common lifting plate (19) connected to the lifting drive (18).

27. Press according to one of claims 1 to 26, **characterised in that** several, preferably two, pusher elements (16) are provided which are spaced from one another in the longitudinal direction of the pressing container (2).

28. Press according to one of claims 1 to 27, **characterised in that** the lifting drive (6, 18) for the lid (5) and/or the pusher element (or pusher elements) (16) each comprise a pneumatic cylinder.

29. Press according to one of claims 1 to 28, **characterised in that** associated with the press (1) are a plurality of juice tanks (21, 22), **in that** a laterally movable must outlet gate (23) with a roof-like attachment (24) is arranged at these juice tanks (21, 22) and **in that** the outlets (25, 26) of the must collecting containers (9, 20) at the must outlet gate (23) empty out above the roof-like attachment (24).

30. Press according to one of claims 1 to 29, **characterised in that** the pusher element (16) is preferably connected, at three points on its circumference, to push rods (17) or the like which extend upwards to the lifting drive (18) located above the filling hopper (8) and engage there on a common lifting plate (19) connected to the lifting drive (18).

## Revendications

1. Presse (1) pour l'extraction d'un liquide d'une matière à presser, en particulier pressoir à vin, presse à fruits ou presse à jus similaire, avec un récipient de presse (2) qui comprend dans sa paroi de récipient et/ou dans son fond de récipient des fentes, des orifices ou des ouvertures d'écoulement similaires, avec au moins un corps élargisseur (3) se trouvant à l'intérieur du récipient de presse (2) qui peut être élargi pour l'extraction de la matière à presser se trouvant entre la paroi de récipient et le corps élargisseur (3) et avec au moins un élément coulissant (16) qui est mobile du côté intérieur de la paroi de récipient dans le sens longitudinal du récipient de presse (2), le corps élargisseur (3) dans le récipient de presse (2) étant approximativement disposé au milieu et pouvant être élargi uniformément dans la plus grande partie au-dessus de son extension longitudinale approximativement dans le sens radial du récipient de presse (2), et au moins un élément coulissant (16) prévu du côté intérieur de la paroi de récipient étant configuré de façon annulaire, et étant coulissant par rapport au récipient de presse (2), **caractérisée en ce que** le corps élargisseur (3) avant le remplissage du récipient de presse (2) peut être surélargi pour l'adaptation à un volume de pressage présélectionnable au moyen d'une installation de commande.

2. Presse selon la revendication 1, **caractérisée en ce que** le au moins un élément coulissant (16) est coulissant par rapport à au moins un corps élargisseur (3) et est relié à un mécanisme de commande de course pour le mouvement dans le sens longitudinal le long de la face interne du récipient de presse (2), et **en ce que** au moins un élément coulissant (16) est aplati des deux côtés dans le sens de coulissement vers la paroi de récipient.

3. Presse selon la revendication 1 ou 2, **caractérisée en ce que** le récipient de presse (2) est disposé avec son axe longitudinal en s'étendant approximativement verticalement.

4. Presse selon une des revendications 1 à 3, **caractérisée en ce que** le récipient de presse (2) présente une section transversale approximativement ronde.

5. Presse selon une des revendications 1 à 4, **caractérisée en ce que** le corps élargisseur (3) est configuré comme un tuyau de presse (3) élastique pouvant être élargi au moyen d'un support d'évasement.

6. Presse selon une des revendications 1 à 5, **caractérisée en ce qu'**il est prévu à l'intérieur du récipient de presse (2) un corps d'appui (4) central s'étendant longitudinalement autour duquel est disposé le corps élargisseur (3).

7. Presse selon une des revendications 1 à 6, **caractérisée en ce que** au-dessus du récipient de presse (2) est disposé un entonnoir de remplissage (8) qui comprend au moins partiellement dans sa paroi externe des fentes, orifices ou ouvertures d'écoulement similaires dirigés vers un récipient collecteur.

8. Presse selon une des revendications 1 à 7, **caractérisée en ce que** le récipient de presse (2) comprend au niveau de son extrémité supérieure un couvercle (5) réglable dans le sens longitudinal du récipient de presse (2).

9. Presse selon la revendication 8, **caractérisée en ce que** le couvercle (5) réglable dans le sens longitudinal du récipient de presse (2) est relié à un mécanisme de commande de course central (6) en vue du soulèvement et de l'abaissement.

10. Presse selon la revendication 8 ou 9, **caractérisée en ce que** le mécanisme de commande de course (6) pour le couvercle (5) est disposé au moins sensiblement à l'intérieur du corps d'appui (4) de préférence tubulaire et se trouvant dans le récipient de presse (2).

11. Presse selon une des revendications 8 à 10, **caractérisée en ce que** le mécanisme de commande de course (6) pour le couvercle (5) forme avec sa face externe le corps d'appui (4).

12. Presse selon une des revendications 1 à 11, **caractérisée en ce que** le corps d'appui tubulaire (4) comprend un prolongement (7) supérieur s'étendant de préférence jusqu'au bord de l'entonnoir de remplissage, ou au-dessus de celui-ci, lequel traverse le couvercle (5) de façon centrale.

13. Presse selon une des revendications 1 à 12, **caractérisée en ce que** le couvercle (5) peut être soulevé de préférence approximativement jusqu'au bord de l'entonnoir de remplissage, et est configuré sur la face supérieure en s'élargissant de préférence en forme de cône tronqué en biais vers le bas et vers l'extérieur.

14. Presse selon une des revendications 1 à 13, **caractérisée en ce que** le couvercle (5) présente sur la face interne un contour adapté au tuyau de presse élargi ou au corps élargisseur (3) similaire.

15. Presse selon une des revendications 1 à 14, **caractérisée en ce que** plusieurs verrous de fermeture (12) sont prévus qui sont répartis sur les bords du pourtour du couvercle et qui relient le couvercle (5) dans la position de fermeture au récipient de presse (2).

16. Presse selon une des revendications 7 à 15, **caractérisée en ce que** le couvercle (5) est réglable au moyen d'un mécanisme de commande de course (6) dans le sens longitudinal du récipient de presse (2), et **en ce que** le mécanisme de commande de course (6) communique au niveau entraînement avec le couvercle (5) par l'intermédiaire d'au moins une genouillère (27, 28).

17. Presse selon une des revendications 7 à 16, **caractérisée en ce que** au moins une genouillère (27, 28) du mécanisme de commande de course (6) comprend au moins deux bras de levier (29, 30), ces bras de levier (29, 30) en position de fermeture du couvercle (5) étant disposés dans une position de bras de levier étirée et de préférence alignés les uns aux autres.

18. Presse selon une des revendications 1 à 17, **caractérisée en ce que** le mécanisme de commande de course (6) communique au niveau entraînement avec le couvercle (5) par l'intermédiaire d'au moins deux genouillères (27, 28) disposées sur des faces opposées du couvercle, **en ce que** l'extrémité de genouillère (27, 28) opposée au couvercle (5) est pivotante, mais est maintenue essentiellement stationnaire, et **en ce que** les articulations (31a, 31 b) prévues entre les bras de levier adjacents (29, 30) de la genouillère (27, 28) sont mobiles au moyen d'un mécanisme de commande commun en se dirigeant les unes vers les autres pour la fermeture du couvercle (5), et en s'écartant les unes des autres pour l'ouverture du couvercle (5).

19. Presse selon une des revendications 8 à 18, **caractérisée en ce que** le mécanisme de commande commun des leviers coudés (27, 28) disposés sur des faces opposées du couvercle (5) est configuré comme un mécanisme de commande linéaire et en particulier comme un vérin pneumatique à double effet (32) avec des tiges de piston (33, 34) disposées des deux côtés et mobiles en sens inverse.

20. Presse selon une des revendications 8 à 19, **caractérisée en ce que** le couvercle (5) présente un orifice de guidage (35) approximativement central qui est dirigé par coulissement contre le corps d'appui (4) s'étendant longitudinalement à l'intérieur du récipient de presse (2).

21. Presse selon une des revendications 1 à 20, **caractérisée en ce que** la zone inférieure du récipient de presse (2) est entourée par un récipient collecteur (9) de préférence annulaire.

22. Presse selon une des revendications 1 à 21, **caractérisée en ce que** le récipient de presse (2) comprend au niveau de son extrémité inférieure un orifice de prélèvement (13) pouvant être obturé et correspondant en particulier à la largeur intérieure du récipient de presse (2).

23. Presse selon une des revendications 1 à 22, **caractérisée en ce que** le fond de fermeture (14) obturant l'orifice de prélèvement (13) peut être retiré entièrement de la zone de l'orifice de prélèvement (13), en particulier peut être coulissé sur le côté.

24. Presse selon une des revendications 1 à 23, **caractérisée en ce que** le fond de fermeture (14) comprend des fentes, des orifices ou des ouvertures d'écoulement similaires et **en ce qu'**un récipient collecteur (20) est disposé en dessous du fond de fermeture (14).

25. Presse selon une des revendications 1 à 24, **caractérisée en ce que** le fond de fermeture (14) comprend un verrou de centrage (15) qui s'engage dans la position fermée dans le corps d'appui (4).

26. Presse selon une des revendications 1 à 25, **caractérisée en ce que** l'élément coulissant (16) est relié de préférence au niveau de trois points périphériques à des bielles (17) ou similaires qui s'étendent vers le haut jusqu'à la commande de course (18) se trouvant en amont de l'entonnoir de remplissage (8) et s'engagent à cet endroit contre une plaque de levage (19) commune reliée à la commande de course (18).

27. Presse selon une des revendications 1 à 26, **caractérisée en ce que** plusieurs, de préférence deux, éléments coulissants (16) séparés les uns des autres dans le sens longitudinal du récipient de presse (2) sont prévus.

28. Presse selon une des revendications 1 à 27, **caractérisée en ce que** la commande de course (6, 18) pour le couvercle (5) et/ou l'élément coulissant (les éléments coulissants) (16) comprennent respectivement un vérin pneumatique.

29. Presse selon une des revendications 1 à 28, **caractérisée en ce que** plusieurs cuves à jus (21, 22) sont associées à la presse (1), **en ce qu'**un dispositif de séparation à écoulement de moût coulissant (23) latéralement avec un chapeau en forme de toit (24) est disposé au niveau de ces cuves à jus (21, 22), et **en ce que** les écoulements (25, 26) des récipients collecteurs de moût (9, 20) pour le dispositif de séparation à écoulement de moût (23) débouchent au-dessus du chapeau en forme de toit (24).

30. Presse selon une des revendications 1 à 29, **caractérisée en ce que** l'élément coulissant (16) est relié de préférence au niveau de trois points périphériques à des bielles (17) ou similaires qui s'étendent vers le haut jusqu'à la commande de course (18) se trouvant en amont de l'entonnoir de remplissage (8), et qui s'engagent à cet endroit contre une plaque de levage (19) commune reliée à la commande de course (18).
